# EUROPÄISCHE PATENTSCHRIFT

(11) **EP 0 045 351 B1**
(45) Veröffentlichungstag und Bekanntmachung des Hinweises auf die Patenterteilung: **10.04.1985**
(21) Anmeldenummer: 81103301.8
(22) Anmeldetag: 02.05.1981
(51) Int. Cl.: F24F 13/00

(54) **Rückstauklappe für rechteckige, gasführende Kanäle**
Non-return valve for rectangular gas ducts
Volet anti-retour pour conduits à gaz rectangulaires

(30) Priorität: 06.08.1980 DE 8021092 U
(43) Veröffentlichungstag der Anmeldung: 10.02.1982
(73) Patentinhaber: Naber + Co. KG, D-4460 Nordhorn (DE)
(72) Erfinder: Naber, Hans-Joachim, D-4460 Nordhorn (DE)
(74) Vertreter: Baumann, Eduard, Dipl.-Phys.

## Beschreibung

Die Erfindung bezieht sich auf eine Rückstauklappe gemäss dem Oberbegriff des Anspruches 1.

Derartige Rückstauklappen wurden bisher an die Entlüftungskanäle als einzelne Teile angehängt. Häufig wurden sie an der Aussenseite der Entlüftungskanäle, d.h. im allgemeinen an der Aussenwand des Gebäudes, in Form von mehreren untereinander angeordneten Klappen angebracht. Diese Klappen waren Wetter und Wind ausgesetzt und verursachten Windgeräusche. Je nach Wind wurden sie auch einen Schlitz weit geöffnet, so dass Zugluft nach innen drang und die beabsichtigte Wirkung, einen Rückstau entgegen der Entlüftungsströmung zu verhindern, nicht erreicht wurde. Derartige Rückstauklappen waren auch nicht geeignet, Insekten am Eindringen ins Gebäudeinnere zu hindern. Andererseits war es nicht möglich, im Anschluss an die den Aussenabschluss der Entlüftungskanäle bildenden Rückstauklappen feinmaschige Insektengitter anzubringen.

Für viele Einsatzzwecke war es bisher überhaupt nicht möglich, Rückstauklappen anzubringen. Dies gilt insbesondere für diverse Verteilerkanäle, beispielsweise Y-Verteiler oder Hosenstücke, Kreuzverteiler etc. Herstellungsmässig war es bisher praktisch nicht möglich oder nur mit grösstem Aufwand möglich, in den einzelnen Zuluft- bzw. Abluftkanälen Rückstauklappen vorzusehen. Die Folge davon war, dass die Luftströme vermischt wurden und häufig unerwünschte Abgase dorthin gelenkt wurden, wo sie nicht hingeleitet werden sollten. Diese Tatsache hat auch zu strengen bauaufsichtlichen Vorschriften bezüglich der Einleitung von Abgasen aus verschiedenen Quellen in einen gemeinsamen Entlüftungskamin geführt.

Auch für sogenannte Flachkanalsysteme, die überwiegend als Entlüftungskanäle bei Dunstabzughauben, Wäschetrocknern und Kleinentlüftungsanlagen sowie Kleinbelüftungsanlagen eingesetzt werden, gibt es bis jetzt keine geeigneten Rückstauklappen. Derartige Flachkanäle sind in der Regel ca. 7 bis 20 cm breit und lediglich 3 bis 15 cm hoch. Ähnliches gilt für den Einsatz in flachen, rechteckigen, flexiblen Schläuchen, die für die gleichen Verwendungszwecke eingesetzt werden.

Aus der britischen Patentanmeldung 2 041 514 (veröffentlicht am 10.9.80) ist ein Mauerkasten bekannt, der innen liegende Jalousien aufweist und dessen Querschnittsform einem daran anzuschliessenden Flachkanal in allen Querschnittsebenen geometrisch ähnlich ist. Dieser Mauerkasten lässt sich jedoch nicht in Flachkanäle einschieben, sondern nur an Maueröffnungen anschliessen.

Aus der britischen Patentschrift 1 326 204 ist ein ähnlicher Mauerkasten bekannt, der ebenfalls nicht in flache beziehungsweise viereckige Kanäle einschiebbar ist.

Eine Rückstauklappe gemäss dem Oberbegriff des Anspruches 1 ist aus der Deutschen Offenlegungsschrift 2 901 877 bekannt. Diese Rückstauklappe ist speziell als Verschlussvorrichtung mit zuverlässiger Gasabdichtung bei Gasleitungen in Atomreaktoren mit radioaktiven Gasen ausgelegt. Zu diesem Zwecke ist ein sehr schmaler Rahmen vorgesehen, dessen Fläche eine leichte Neigung hat und dessen Aussenflächen durch spezielle Abdichtungsmaterialien dicht gegen die Innenwandung des Rohres abdichten. An dem strömungsabwertigen Ende dieses Rahmens ist eine Platte angeordnet, die flächig gegen Dichtungsmaterialien drückt, die um den Umfang dieser Platte vorgesehen sind.

Entsprechend dem speziellen Einsatzzweck ist nach der Installation dieser Rückstauklappe im allgemeinen keine leichte Verschiebbarkeit vorgesehen. Dem speziellen Einsatzzweck mit den hohen Anforderungen an eine sichere Abdichtung angepasst ist das wesentliche Augenmerk auf die Abdichtungsmaterialien gelegt..Dabei ist zu beachten, dass genügend Schwenkmöglichkeit für die Klappe besteht, da die Rückstauklappe selbst keinen derartigen Schwenkraum vorsieht. Da nur eine einzige Klappe vorgesehen ist, muss dieser Schwenkraum besonders gross sein. Die dadurch bedingte relativ grosse Platte benötigt verhältnismässig grosse Strömungskräfte, damit sie überhaupt geöffnet werden kann. Insgesamt erscheint diese Rückstauklappe für Einsatzzwecke bei einfachen Hausanlagen und Entlüftungskanälen, wie sie beispielsweise bei Haushalts-Wäschetrocknern und Abzugshauben vorkommen, wenig geeignet. Die dort auftretenden relativ geringen Strömungsgeschwindigkeiten dürften für die Öffnung dieser Klappe kaum ausreichen. Darüberhinaus dürfte eine derartige Klappe wegen des hohen Dichtungsaufwandes verhältnismässig teuer sein. Dies insbesondere, da die Dichtung speziell an die jeweiligen Kanäle angepasst werden muss.

Der Erfindung liegt die Aufgabe zu Grunde, eine Rückstauklappe gemäss dem Oberbegriff des Anspruches 1 so auszubilden, dass die Nachteile des Standes der Technik vermieden werden, und dass sie als Einsetzteil einfach herstellbar, einfach montierbar und einfach in verschiedenartige Entlüftungskanäle und in unterschiedlichen Tiefen einschiebbar ist.

Die Aufgabe wird erfindungsgemäss durch die Merkmale des Kennzeichens des Anspruches 1 gelöst. Weitere Ausbildungen der Erfindung sind in den Unteransprüchen dargestellt.

Gemäss dem Erfindungsgegenstand weist eine Rückstauklappe folgende Merkmale auf:
a) einen rechteckigen Rahmen, dessen Aussenflächen und Aussenbegrenzungen zum Einschieben in die Entlüftungskanäle im wesentlichen eben ausgebildet sind,
b) Zwei Klappen, die im Inneren des Rahmens in der Nähe des Eintritts der Entlüftungsströmung angelenkt sind, und deren Höhe etwas geringer als die Tiefe des Rahmens ist,
c) Anschläge für die unteren freien Enden der Klappen, die ein Durchschwingen entgegen der Entlüftungsströmung verhindern.

Eine derartige Rückstauklappe kann somit in jeden beliebigen Entlüftungskanal eingeschoben werden. Wird sie beispielsweise in die äussere Öffnung eines an einer Gebäudeaussenwand angebrachten Lüftungskanals eingeschoben, so sind die einzelnen Klappen wind- und wettergeschützt im Inneren des Rahmens angeordnet. Ein Klappern wird damit ebenso wie eine Witterungsbeeinträchtigung vermieden. Es ist ohne weiteres möglich, an der Aussenwand selbst im Anschluss an die Rückstauklappe ein Insektengitter anzubringen.

Die Rückstauklappe gemäss der Erfindung lässt sich beliebig weit in die Entlüftungskanäle einschieben. Sollte beispielsweise in der äussersten Stellung der Rückstauklappe unter ungünstigen Windverhältnissen noch ein Klappern der Klappen und somit auch ein Eindringen von Aussenluft ins Gebäudeinnere erfolgen, so kann dies leicht dadurch abgestellt werden, dass man die Rückstauklappe noch ein bisschen weiter in Richtung auf das Gebäudeinnere verschiebt.

Es ist auch möglich, die Rückstauklappe unmittelbar in eine Maueröffnung, die in diesem Fall als Entlüftungskanal dient, in die den Umständen entsprechende Stellung innerhalb des Mauerdurchbruches einzuschieben und zuzumauern. Die Vorteile bleiben auch in diesem Falle erhalten.

Besonders vorteilhaft ist die Rückstauklappe nach dem Gegenstand der Erfindung bei diversen Verteilerkanälen, beispielsweise Y-förmigen Verteilerkanälen einsetzbar. Derartige Verteilerkanäle werden üblicherweise aus Blech oder aus Kunststoff hergestellt, ohne dass die Möglichkeit bestünde, an den jeweiligen strömungsseitigen Enden der Abzweigkanäle Rückstauklappen anzubringen, so dass sich unerwünschte Vermischungen der einzelnen Luftströme ergaben.

Dies kann durch den Gegenstand der Erfindung sehr leicht dadurch behoben werden, dass man einfach vom offenen Ende her je eine als Einsatzteil ausgebildete Rückstauklappe bis zum Ende dieser Abzweigung einschiebt, und zwar so, dass nur ein Durchlass in der gewünschten Richtung möglich ist.

Nach einer Ausbildung der Erfindung ist die untere Innenseite des Rahmens strömungsabwärts leicht nach unten geneigt. Dies dient dazu, dass eventuell von aussen auf die Rückstauklappe auftreffende Flüssigkeiten oder daran entstehendes Kondenswasser nach aussen abgeleitet wird. Es ist somit möglich, mit dem Gegenstand der Erfindung weitere Vorteile zu erzielen, die durch den Anbau von übereinander angeordneten Klappen an der Gebäudeaussenwand nicht zu erzielen waren.

Die zwei Klappen sind übereinander angeordnet und zweckmässigerweise an den Seitenwänden des Rahmens angelenkt. Dabei dient die Oberkante der unteren Rückstauklappe als Anschlag für das freie Ende der oberen Rückstauklappe. Die Anordnung von zwei Rückstauklappen übereinander hat sich bei den üblichen Abmessungen von Rückstauklappen als besonders zweckmässig erwiesen, wobei die Breite derartiger Klappen etwa 1m bis 1,5 m, die Höhe etwa 50 cm bis 1 m beträgt. Dadurch, dass die einzelnen Klappen auch im voll ausgeschwenkten Zustand innerhalb des Rahmens bleiben sollen, ergibt sich aus der Länge der einzelnen Klappen die notwendige Tiefe des Rahmens.

Für die Rückstauklappe wird zweckmässigerweise als Material Metallblech, beispielsweise verzinktes Blech, oder Kunststoff wie Polypropylen verwendet.

Ein Ausführungsbeispiel der Erfindung ist in der Zeichnung dargestellt. Es zeigt:
Fig. 1 eine Ansicht auf die Rückstauklappe von hinten,
Fig. 2 eine Rückstauklappe gemäss Fig. 1 im Schnitt,
Fig. 3 eine Rückstauklappe von oben im Schnitt.

Die Rückstauklappe ist allgemein mit 1 bezeichnet. Sie weist einen rechteckigen Rahmen 2 auf. In diesem Rahmen 2 sind zwei übereinander angeordnete Klappen 3 und 4 angeordnet. Diese Klappen sind an den Seitenwänden 6 und 7 des Rahmens 2 angelenkt. Die Oberkante der unteren Klappe 4 dient dabei gleichzeitig als Anschlag 9 für das freie Ende der oberen Klappe 3. Für das freie Ende der unteren Klappe 4 dienen zwei im Inneren des Rahmens 2 vorgesehene Anschläge 8 als Anschlag.

Die Strömungsrichtung durch die Rückstauklappe ist in Fig. 2 durch Pfeile angedeutet.

## Patentansprüche

1. Rückstauklappe für rechteckige gasführende Kanäle, mit einem in einen Kanal einschiebbaren Rahmen (2), der im wesentlichen ebene Aussenflächen aufweist, und mit einem am Rahmen (2) befestigten und gegen diesen abdichtenden klappenartig verschwenkbaren Verschluss, dadurch gekennzeichnet, dass
a) der Verschluss aus zwei übereinander liegenden Klappen (3, 4) gebildet ist, wobei deren Schwenkachsen in der Nähe der Eintrittsöffnung einer Gasströmung innerhalb des Rahmens (2) angeordnet sind,
b) die quer zur Schwenkachse sich erstreckende Höhe jeder der Klappen (3, 4) kleiner als die Tiefe des Rahmens (2) ist, wobei der Rahmen (2) quaderförmig gestaltet und senkrecht bzw. parallel zur Längserstreckung des Kanals angeordnet ist, und
c) ein unterer Anschlag (8) am Boden (5) des Rahmens (2) für die Unterkante der unteren Klappe (4) sowie ein oberer Anschlag (9) für die Unterkante der oberen Klappe (3), vorgesehen ist, wobei die Oberkante bzw. schwenkbare Anordnung der unteren Klappe (4) gleichzeitig den Anschlag (9) für die Unterkante der oberen Klappe (3) bildet.

2. Rückstauklappe nach Anspruch 1, dadurch gekennzeichnet, dass der Boden (5) des Rahmens (2) strömungsabwärts leicht nach unten geneigt ist.

3. Rückstauklappe nach Anspruch 1 oder 2, dadurch gekennzeichnet, dass die zwei Klappen (3, - 4) an den Innenseiten der Seitenwände (6, 7) des Rahmens (2) angelenkt sind.

4. Rückstauklappe nach Anspruch 1 oder 2, dadurch gekennzeichnet, dass als Material Metallblech oder vorzugsweise Kunststoff, wie Polypropylen, verwendet wird.

## Claims

1. A backpressure stop valve for use in rectangular gas-conducting passages, comprising a frame (2) adapted to be inserted into a passage and having substantially flat outer surfaces, and comprising closure means secured to said frame (2) and pivotable in flap-fashion into sealing relationship against said frame (2), characterized in that
a) said closure means is formed of two superposed flaps (3, 4) having their pivot axes disposed in the vicinity of the inlet port for a stream of gas within said frame (2),
b) the height of each of said flaps (3, 4), which extends transversely to the pivot axis, is smaller than the depth of said frame (2), said frame (2) being of cuboid configuration and being disposed perpendicularly or, respectively, in parallel to the longitudinal extension of said passage, and
c) a lower abutment (8) is provided at the bottom (5) of said frame (2) for the lower edge of the lower flap (4) and an upper abutment (9) is provided for the lower edge of the upper flap (3), the upper edge or, respectively, pivotable arrangement of said lower flap (4) simultaneously forming said abutment (9) for said lower edge of said upper flap (3).

2. A backpressure stop valve according to claim 1, characterized in that said bottom (5) of said frame (2) has a slight downward inclination in downstream direction.

3. A backpressure stop valve according to claim 1 or 2, characterized in that said two flaps are hingedly mounted at the inner sides of the side walls (6, 7) of said frame (2).

4. A backpressure stop valve according to claim 1 or 2, characterized in that the material used is sheet metal or preferably a synthetic material such as polypropylene.

## Revendications

1. Clapet de non-retour pour canaux de conduction de gaz rectangulaires, comprenant un cadre pouvant être introduit par glissement dans le canal et dont les surfaces extérieures sont essentiellement planes, et une fermeture en forme de volet fixé au cadre (2) et fermant d'une façon étanche sur celui-ci, caractérisé en ce que
a) la fermeture est constituée par deux clapets (3, 4) disposés l'un au-dessus de l'autre, leurs axes de pivotement étant placés à proximité de l'ouverture d'entrée pratiquée dans le cadre (2) pour laisser passer un courant de gaz,
b) la hauteur de chacun des clapets (3, 4), perpendiculaire à leur axe de pivotement, est inférieure à la profondeur du cadre (2), ce dernier ayant la forme générale d'un parallélépipède disposé parallèlement à l'axe longitudinal du canal, et
c) une butée inférieure (8) pour le clapet inférieur est disposée sur le fond (5) du cadre et une butée supérieure (9) est prévue pour l'arête inférieure du clapet supérieur (3), l'arête supérieure ou le dispositif de pivotement du clapet inférieur servant en même temps de butée (9) pour le clapet supérieur.

2. Clapet de non-retour selon la revendication 1, caractérisé en ce que le fond (5) du cadre (2), est légèrement incliné vers le bas en direction du courant.

3. Clapet de non-retour selon la revendication 1 ou 2, caractérisé en ce que les deux clapets (3, 4) sont suspendus par des articulations disposées sur les côtés intérieurs (6, 7) du cadre (2).

4. Clapet de non-retour selon la revendication 1 ou 2, caractérisé en ce que le matériau utilisé est de la tôle de métal ou de préférence une matière plastique comme le polypropylène.
